# EUROPÄISCHE PATENTSCHRIFT

(11) **EP 2 691 713 B1**
(45) Veröffentlichungstag und Bekanntmachung des Hinweises auf die Patenterteilung: **15.07.2015**
(21) Anmeldenummer: 12707768.3
(22) Anmeldetag: 09.03.2012
(51) Int. Cl.: F25D 11/00, F25B 41/06, F25D 23/00

(54) **KÄLTEGERÄT**
REFRIGERATOR
APPAREIL FRIGORIFIQUE

(30) Priorität: 28.03.2011 DE 102011006260
(43) Veröffentlichungstag der Anmeldung: 05.02.2014
(73) Patentinhaber: BSH Hausgeräte GmbH, 81739 München (DE)
(72) Erfinder: IHLE, Hans, 89537 Giengen (DE); BISCHOFBERGER, Thomas, 88353 Kißlegg (DE); DÜLGER, Cuma, 89441 Medlingen (DE); FOTIADIS, Panagiotis, 89537 Giengen (DE)
(86) Internationale Anmeldenummer: PCT/EP2012/054059
(87) Internationale Veröffentlichungsnummer: WO 2012/130584

(56) Entgegenhaltungen:
- EP-A2- 1 441 187
- DE-C- 589 389
- DE-U1-202007 014 077
- GB-A- 1 032 702
- US-A- 2 515 212

## Beschreibung

Die vorliegende Erfindung betrifft ein Kältegerät, insbesondere ein Haushaltskältegerät, mit einem eine Lagerkammer für Kühlgut umschließenden wärmeisolierenden Gehäuse und einem Kältemittelkreis, der einen Verdichter, einen Verflüssiger, eine Drossel und einen die Lagerkammer kühlenden Verdampfer umfasst. Die Wirkung eines solchen bekannten Kältegeräts basiert darauf, dass der Verdichter dampfförmiges Kältemittel aus dem Verdampfer absaugt, verdichtet und das durch die Verdichtung adiabatisch erwärmte Kältemittel dem Verflüssiger zuführt, wo es unter Abgabe von Wärme kondensiert. Das dabei erhaltene flüssige Kältemittel entspannt sich beim Durchgang durch die Drossel und gelangt adiabatisch abgekühlt wieder zum Verdampfer.

Das Ausmaß der adiabatischen Abkühlung hängt ab von der zwischen Verflüssiger und Verdampfer durchlaufenen Druckdifferenz. Je wärmer das Kältemittel am Ausgang des Verflüssigers ist, umso wärmer gelangt es auch nach der Entspannung in den Verdampfer. Theoretisch ist es zwar möglich, die Temperatur des Kältemittels am Ausgang des Verflüssigers beliebig nah an die Temperatur der Umgebung, an die der Verflüssiger seine Wärme abgibt, anzunähern, doch sind die erforderlichen Abmessungen des Verflüssigers umso größer, je geringer diese Temperaturdifferenz sein soll. Die am Verflüssiger erreichbare Abkühlung ist außerdem durch parasitäre Wärmeübertragung zwischen warmen, stromaufwärtigen Bereichen des Verflüssigers und kühleren stromabwärtigen Bereichen eingeschränkt. Wenn ein stromabwärtiger Bereich des Verflüssigers von Luft umspült ist, die bereits an stromaufwärtigen Bereichen des Verflüssigers erwärmt ist, kann er das Kältemittel nicht mehr unter die Temperatur dieser Luft abkühlen.

Es sind Kältegeräte bekannt, bei denen eine Rahmenheizung zur Verhinderung von Kondensation am Gehäuse in der Umgebung einer zwischen Korpus und Tür des Gehäuses angebrachten Dichtung vorgesehen ist. Eine solche Rahmenheizung umfasst ein Rohr, das in den Kältemittelkreislauf zwischen Verdichter und Verflüssiger oder stromabwärts vom Verflüssiger eingefügt ist, um mit der Kompressionswärme des Kältemittels die kondensationsgefährdeten Oberflächen des Gehäuses über den Taupunkt zu erwärmen. Da die Kondensationsgefährdung von der thermischen Kopplung dieser Oberflächen an die gekühlte Lagerkammer herrührt, fließt letztlich auch die von der Rahmenheizung frei gesetzte Wärme zu einem beträchtlichen Teil in die Lagerkammer und belastet so die Energieeffizienz des Kältegeräts.

US 2 515 212 A offenbart ein Kältegerät, bei dem zur Realisierung unterschiedlicher Temperaturen in den in Reihe verbundenen Verdampfern eines Normalkühlfachs und eines Gefrierfachs zwischen den Verdampfern eine Drossel vorgesehen ist. Um eine Trennwand zwischen das Normalkühlfach und das Gefrierfach umgebenden Isolationsmaterialschichten zu überwinden, verläuft die Drossel entlang einer Rückwand des Geräts in Kontakt mit einer entlang der Rückwand verlegten Verflüssigerleitung US 2 515 212 A offenbart ein Kältegerät gemäß dem Oberbegriff des Anspruchs 1.

Aufgabe der vorliegenden Erfindung ist, die Energieeffizienz eines Kältegeräts, insbesondere eines Haushaltsgeräts, zu verbessern.

Die Aufgabe wird durch ein Kältegerät gemäß Anspruch 1 gelöst, indem bei einem Kältegerät vom eingangs definierten Typ die Drossel wenigstens teilweise an einer Seitenwand des Gehäuses zwischen einer Außenhaut und einer Isolierschicht derselben angeordnet ist. Die Drossel trägt aufgrund ihres im Vergleich zu anderen Bereichen des Kältemittelkreislaufs kleinen freien Querschnitts wenig zum Volumen des Kältemittelkreises bei und erhöht daher nicht nennenswert die Menge des zum Betreiben des Kältemittelkreises benötigten Kältemittels. Durch die Anordnung an der Seitenwand ist die Drossel vor Abwärme, die der im Allgemeinen an der Geräterückseite angeordnete Verflüssiger frei setzt, geschützt. Die Seitenwand ist daher ein relativ kühler Bereich des Kältegerätegehäuses und ermöglicht eine wirksame zusätzliche Abkühlung des durch die Drossel zirkulierenden Kältemittels.

Die Drossel ist vorzugsweise geschützt und von außen nicht sichtbar in der Seitenwand angeordnet. Um die Wärme der Drossel schnell aufnehmen und weiterleiten zu können, ist die Außenhaut der Seitenwand vorzugsweise metallisch.

Die Drossel ist an der Außenhaut vorzugsweise verklebt, um sicher zu stellen, dass sie in wärmeleitendem Kontakt mit der Außenhaut bleibt, wenn im Laufe des Zusammenbaus des Kältegeräts die Isolierschicht angebracht wird. Die Isolierschicht entsteht in fachüblicher Weise vorzugsweise durch Expandierenlassen von Kunstharzschaum in einem von der Außenhaut begrenzten Hohlraum des Gehäuses.

Eine schnelle und einfache Verklebung der Drossel und der Außenhaut ist mit Hilfe von Klebeband möglich.

Um zu verhindern, dass über die Drossel Wärme in den Verdampfer eingetragen wird, ist vorzugsweise nur ein stromaufwärtiger Abschnitt der Drossel an der Seitenwand angeordnet.

Ein stromabwärtiger Abschnitt der Drossel kann stattdessen in an sich bekannter Weise in einem vom Verdampfer zum Verdichter führenden Saugrohr verlegt sein.

Um den Druckabfall des Kältemittels zumindest im stromaufwärtigen Abschnitt der Drossel gering zu halten, hat dieser vorzugsweise einen größeren Querschnitt als der stromabwärtige Abschnitt. Da dieser stromaufwärtige Abschnitt das Volumen des Kältemittelkreises nicht wesentlich erhöhen soll, ist bevorzugt, dass der stromaufwärtige Abschnitt einen freien Durchmesser von weniger als 1 Millimeter hat.

Um eine wirksame Kühlung des Kältemittels zwischen seinem Austritt aus dem Verflüssiger und dem Eintritt in den Verdampfer zu ermöglichen, hat der stromaufwärtige Abschnitt vorzugsweise eine Länge von wenigstens 1 Meter. In der Praxis wird bei einem normal großen Haushaltskältegerät die Länge des stromaufwärtigen Abschnitts bis zu 2 Meter betragen.

Für den Zusammenbau des Kältegeräts ist es zweckmäßig, wenn der stromabwärtige Abschnitt und der stromaufwärtige Abschnitt des Verflüssigers außerhalb einer Isolierschicht der Seitenwand aneinander gefügt sind.

Bevorzugt weist der Kältemittelkreis einen Trockner auf, dessen Zuleitung für Kältemittel mit dem stromaufwärtigen Ende der Drossel an der Seitenwand strömungstechnisch verbunden ist.

Weitere Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines erfindungsgemäßen Haushaltskältegeräts von vorn;
- Fig. 2: eine perspektivische Ansicht des Kältegeräts von hinten;
- Fig. 3: eine Draufsicht auf ein eine Außenhaut einer Seitenwand des Kältegeräts bildenden Blechzuschnitt mit einem daran befestigten Drosselabschnitt; und
- Fig. 4: ein Schema des Kältemittelkreislaufs des Kältegeräts.

Figuren 1 und 2 zeigen perspektivische Ansichten eines Haushaltskältegeräts 1 in Tischbauweise. Ein wärmeisolierendes Gehäuse des Geräts setzt sich zusammen aus einem im Wesentlichen quaderförmigen Korpus 2 und einer Tür 3, die gemeinsam eine Lagerkammer 4 begrenzen. Der Korpus 2 hat einen an sich bekannten Aufbau mit einem aus Kunststoff tiefgezogenen Innenbehälter 5, einer aus mehreren Elementen zusammen gefügten Außenhaut und einer einen Zwischenraum zwischen dem Innenbehälter 5 und der Außenhaut ausfüllenden Isolierschicht aus Polyurethanschaum. Zu den Elementen der Außenhaut gehören zwei sich jeweils über eine Seitenwand des Korpus 2 erstreckende Blechzuschnitte 6, die mit dem Innenbehälter 5 an einem der Tür 3 zugewandten vorderen Rahmen 7 des Korpus 2 verbunden sind.

An der Rückseite des Korpus 2 ist in Bodennähe ein Maschinenraum 8 ausgespart, der einen Kältemittel-Verdichter 9 aufnimmt. Ein Verflüssiger 10 ist an einem Druckanschluss des Verdichters 9 angeschlossen. Der Verflüssiger 10 ist in Fig. 2 als ein an einer Rückwand des Korpus 2 über dem Maschinenraum 8 montierter Drahtrohr-Wärmetauscher dargestellt; andere Bauformen des Verflüssigers 10, insbesondere als kompakter, ebenfalls im Maschinenraum 8 untergebrachter und durch einen Ventilator zwangsgekühlter Lamellen-Wärmetauscher kommen ebenfalls in Betracht. Ein stromabwärtiger Anschluss des Verflüssigers 10 ist über eine Muffe 11 mit einem Drosselrohr 12 verbunden, das sich schleifenförmig auf der der Isolierschicht zugewandten Innenseite eines der Blechzuschnitte 6 erstreckt.

Die Muffen 11, 16 ermöglichen, das Gerät 1 zusammenzubauen, indem, bevor die Blechzuschnitte 6 mit dem Innenbehälter zusammengefügt werden, die Drossel 12 an einem der Blechzuschnitte 6 zu befestigen, den Korpus 2 so zusammenzufügen, dass die Enden der Drossel 12 im Maschinenraum 8 frei liegen, dann den Korpus auszuschäumen und schließlich die Drossel 12 mit Hilfe der Muffen 11, 16 in den Kältemittelkreislauf einzufügen.

Fig. 3 zeigt eine perspektivische Ansicht der Innenseite des Blechzuschnitts 6 mit dem Drosselrohr 12. Der Zuschnitt 6 umfasst eine ebene zentrale Platte 13, die vorgesehen ist, um die Außenhaut einer Seitenwand des Korpus 2 zu bilden, und an der das Drosselrohr 12 mit Hilfe von Klebebandstreifen 14 befestigt ist. Von der zentralen Platte 13 abgewinkelte Stege 15 erstrecken sich beim fertig montierten Gerät 1 auf dessen vorderen Rahmen 7 beziehungsweise seine Rückseite, und sind dort mit dem Innenbehälter 5 beziehungsweise einer (nicht dargestellten) Rückwandplatte schaumdicht verbunden.

Wiederum bezogen auf Fig. 1 verbindet eine zweite im Maschinenraum 8 angeordnete Muffe 16 das Drosselrohr 12 mit einem zweiten, engeren Drosselrohr 17, das die Isolierschicht des Korpus 2 kreuzt, um einen in engem thermischen Kontakt mit der Lagerkammer 4 angeordneten Verdampfer 18 zu versorgen. Wie in Fig. 4 schematisch zu erkennen, ist das Drosselrohr 17 unmittelbar an der Oberfläche eines Saugrohrs 19, das vom Verdampfer 18 zum Verdichter 9 führt, oder innerhalb dieses Saugrohrs 19 geführt.

Indem für das Drosselrohr 12 ein Rohr mit geringem Innendurchmesser, typischerweise ca. 0,8 Millimeter, verwendet wird, ändert sich - trotz einer Länge des Drosselrohrs 12 von typischerweise 1 bis 2 Meter - das Volumen des gesamten Kältemittelkreislaufs nur wenig im Vergleich zu einem herkömmlichen Kältemittelkreislauf eines Kältegeräts gleicher Größe, und dementsprechend ändert sich auch die für einen effizienten Betrieb benötigte Menge an zirkulierendem Kältemittel wenig. Da das Drosselrohr 12 auf der zentralen Platte 13 beabstandet von dem mit dem Innenbehälter 5 verbundenen Steg 15 verläuft, ist der Wärmefluss vom Drosselrohr 12 zur Lagerkammer 4 über die Verbindung zwischen Blechzuschnitt 6 und Innenbehälter 5 vernachlässigbar. Durch den räumlichen Abstand vom Verflüssiger 10 ist das Drosselrohr 12 vor vom Verflüssiger 10 abgegebener Wärme abgeschirmt. Daher ist mit dem Drosselrohr 12 eine stärkere Abkühlung des Kältemittels erreichbar, als durch eine Vergrößerung des Verflüssigers 10 um das Volumen des Drosselrohrs 12.

Vorzugsweise ist das Gerät 1 so aufgestellt, dass die das Drosselrohr 12 enthaltende Seitenwand frei liegt, so dass von dem Drosselrohr 12 abgegebene Wärme schnell an die Umgebung weiter gegeben werden kann. Die Erfindung ist, wenn auch in geringem Umfang, aber auch bei Kältegerät mit verdeckter Seitenwand wie etwa einem Einbaugerät oder einem seitlich von anderen Gegenständen flankierten Tischgerät anwendbar. Hier wirkt der Blechzuschnitt 6 als ein Wärmespeicher, der Wärme vom Drosselrohr 12 aufnimmt, solange der Verdichter 9 in Betrieb ist und die Zirkulation von Kältemittel antreibt. In einer anschließenden Stillstandsphase des Verdichters kann sich auch bei einem solchen Kältegerät die Wärme des Blechzuschnitts 6 an die Umgebung verteilen.

## Patentansprüche

1. Kältegerät, insbesondere Haushaltskältegerät, mit einem eine Lagerkammer (4) umschließenden wärmeisolierenden Gehäuse (2, 3) und einem Kältemittelkreis, der einen Verdichter (9), einen Verflüssiger (10), eine Drossel (12,17) und einen die Lagerkammer (4) kühlenden Verdampfer (18) umfasst, wobei die Drossel (12, 17) zum Abkühlen von darin zirkulierendem Kältemittel wenigstens teilweise an einer Wand des Gehäuses (2) zwischen einer Außenhaut (6) und einer Isolierschicht der Wand angeordnet ist, **dadurch gekennzeichnet, dass** die Wand eine Seitenwand ist.

2. Kältegerät nach Anspruch 1, **dadurch gekennzeichnet, dass** die Drossel (12, 17) an der Außenhaut (6) verklebt ist, insbesondere durch Klebeband (14).

3. Kältegerät nach einem der vorhergehenden Ansprüche, **dadurch gekennzeichnet, dass** die Drossel (12, 17) einen stromaufwärtigen Abschnitt (12) und einen stromabwärtigen Abschnitt (17) umfasst und dass der an der Seitenwand angeordnete Teil der Drossel der stromaufwärtige Abschnitt (12) ist.

4. Kältegerät nach Anspruch 3, **dadurch gekennzeichnet, dass** der stromabwärtige Abschnitt (17) der Drossel 12, 17) in einem vom Verdampfer (18) zum Verdichter (8) führenden Saugrohr (19) verlegt ist.

5. Kältegerät nach Anspruch 3 oder 4, **dadurch gekennzeichnet, dass** der stromabwärtige Abschnitt (17) einen kleineren Querschnitt als der stromaufwärtige Abschnitt (12) hat.

6. Kältegerät nach einem der Ansprüche 3 bis 5, **dadurch gekennzeichnet, dass** der stromaufwärtige Abschnitt (12) einen freien Durchmesser von weniger als 1 mm hat.

7. Kältegerät nach einem der Ansprüche 3 bis 6, **dadurch gekennzeichnet, dass** der stromaufwärtige Abschnitt (12) eine Länge von wenigstens 1 m hat.

8. Kältegerät nach einem der Ansprüche 3 bis 7, **dadurch gekennzeichnet, dass** der stromabwärtige (17) Abschnitt und der stromaufwärtige Abschnitt (12) außerhalb einer Isolierschicht der Seitenwand aneinander gefügt sind.

## Claims

1. Refrigerator, in particular a household refrigerator, having a thermally insulating housing (2, 3), which encloses a storage chamber (4), and a refrigerant circuit, which comprises a compressor (9), a condenser (10), a restrictor (12, 17) and an evaporator (18), which cools the storage chamber (4), wherein the restrictor (12, 17) is disposed at least partially on a wall of the housing (2) between an outer skin (6) and an insulating layer of the wall to cool refrigerant circulating therein, **characterised in that** the wall is a side wall.

2. Refrigerator according to claim 1, **characterised in that** the restrictor (12, 17) is bonded to the outer skin (6), in particular by adhesive tape (14).

3. Refrigerator according to one of the preceding claims, **characterised in that** the restrictor (12, 17) comprises an upstream segment (12) and a downstream segment (17) and the part of the restrictor disposed on the side wall is the upstream segment (12).

4. Refrigerator according to claim 3, **characterised in that** the downstream segment of the restrictor (12, 17) is positioned in a suction tube (19) leading from the evaporator (18) to the compressor (8).

5. Refrigerator according to claim 3 or 4, **characterised in that** the downstream segment (17) has a smaller cross section than the upstream segment (12).

6. Refrigerator according to one of claims 3 to 5, **characterised in that** the upstream segment (12) has a free diameter of less than 1 mm.

7. Refrigerator according to one of claims 3 to 6, **characterised in that** the upstream segment (12) has a length of at least 1 m.

8. Refrigerator according to one of claims 3 to 7, **characterised in that** the downstream (17) segment and the upstream segment (12) are joined to one another outside an insulating layer of the side wall.

## Revendications

1. Appareil frigorifique, notamment appareil frigorifique ménager, comprenant un boîtier calorifuge (2, 3) qui entoure une chambre de stockage (4) et un circuit de réfrigérant qui comprend un compresseur (9), un condenseur (10), un étranglement (12, 17) et un évaporateur (18) qui refroidit la chambre de stockage (4), l'étranglement (12, 17) étant au moins partiellement situé sur une paroi du boîtier (2) entre une enveloppe extérieure (6) et une couche isolante de la paroi pour refroidir le réfrigérant circulant dans l'étranglement, **caractérisé en ce que** la paroi est une paroi latérale.

2. Appareil frigorifique selon la revendication 1, **caractérisé en ce que** l'étranglement (12, 17) est collé sur l'enveloppe extérieure (6), notamment au moyen de ruban adhésif (14).

3. Appareil frigorifique selon l'une des revendications précédentes, **caractérisé en ce que** l'étranglement (12, 17) comprend une section d'amont (12) et une section d'aval (17) et **en ce que** la partie de l'étranglement située sur la paroi latérale est la section d'amont (12).

4. Appareil frigorifique selon la revendication 3, **caractérisé en ce que** la section d'aval (17) de l'étranglement (12, 17) est installée dans un tuyau d'aspiration (19) menant de l'évaporateur (18) au compresseur (8).

5. Appareil frigorifique selon la revendication 3 ou 4, **caractérisé en ce que** la section d'aval (17) a une plus petite section transversale que la section d'amont (12).

6. Appareil frigorifique selon l'une des revendication 3 à 5, **caractérisé en ce que** la section d'amont (12) a un diamètre libre inférieur à 1 mm.

7. Appareil frigorifique selon l'une des revendication 3 à 6, **caractérisé en ce que** la section d'amont (12) a une longueur d'au moins 1 m.

8. Appareil frigorifique selon l'une des revendication 3 à 7, **caractérisé en ce que** la section d'aval (17) et la section d'amont (12) sont jointes l'une à l'autre à l'extérieur d'une couche isolante de la paroi latérale.
